# EUROPÄISCHE PATENTSCHRIFT

(11) **EP 0 117 296 B1**
(45) Veröffentlichungstag und Bekanntmachung des Hinweises auf die Patenterteilung: **19.02.1986**
(21) Anmeldenummer: 83111810.4
(22) Anmeldetag: 25.11.1983
(51) Int. Cl.: B65D 83/00

(54) **Spender zur portionierten Ausgabe insbesondere pastöser Massen**
Dispenser for discharging metered amounts, in particular of pasty goods
Distributeur de doses notamment de produits pâteux

(30) Priorität: 29.01.1983 DE 3303002
(43) Veröffentlichungstag der Anmeldung: 05.09.1984
(73) Patentinhaber: von Schuckmann, Alfred, D-47627 Kevelaer (DE)
(72) Erfinder: von Schuckmann, Alfred, D-47627 Kevelaer (DE)
(74) Vertreter: Rieder, Hans-Joachim, Dr.

## Beschreibung

Die Erfindung bezieht sich auf einen Spender zur portionierten Ausgabe insbesondere pastöser Massen, mit im Spender-Vorratsraum in Richtung des Mundstückes wanderndem Kolben und einem von einer Betätigungshandhabe in Richtung des Mundstückes verlagerbaren Schieber, der zum Spendergehäuse hin durch eine Lippe abgedichtet geführt ist und einen Flügel besitzt, der beim Betätigungshub an der Wand eines Ausstosskanales dichtend anliegt und sich beim Rückhub von der Wand des Ausstosskanales abhebt.

Ein Spender dieser Art ist durch die DE-OS Nr. 2916206 bekannt. Dort ist der Schieber in einem quer zum Vorratsraum angeordneten Ausstosskanal geführt. Vorratsraum und Ausstosskanal stehen über einen Durchlass in Strömungsverbindung. Der die portionierte Menge ausgebende Schieber weist mundstückseitig einen Flügel in Form einer Ringmanschette auf. Diese ist schräggestellt, so dass ein in Ausgaberichtung sich verbreiternder Ring-Trichter vorliegt. Durch Belasten einer dem Schieber zugeordneten Betätigungshandhabe wird die vor dem Flügel liegende, abgeteilte Portion durch die Mundstücksöffnung hinausgepresst. Der dabei auftretende Überdruck verlagert ein die Mundstücksöffnung sonst verschliessendes Ventil aus seiner Schliessstellung. Es handelt sich um ein zentral gelagertes, in Schliessrichtung federbelastetes, stopfenartiges Verschlussstück. Beim Ausdrücken der Portion wird der entsprechend den Betätigungsschritten in Richtung des Mundstückes nachwandernde Kolben des Vorratsraumes nachgezogen. Der Schieber ist desweiteren durch eine jenseits des Durchlasses liegende Lippe abgedichtet. Letztere führt sich an der Wand des Ausstosskanales und ist, wie die den Flügel bildende Manschette, ringförmig gestaltet. Nach Ausgabe der Portionsmenge tritt der Schieber federbetastet wieder in seine Grundstellung zurück. Der Flügel überläuft dabei die hinter ihm liegende Masse, wobei er seine dichtend geführte Anlage an der korrespondierenden Wand des Ausstosskanalesverlässt, also radial etwas einwinkelt. Nach Erreichen der Grundstellung stellt sich der Flügel wieder sperrend aus. Die Ausgestaltung ist nicht nur für einen Massenartikel zu fertigungsaufwendig; sieerfordert auch eine für einen Massenartikel an sich übertrieben hohe .Präzision. So ist die Standstabilität des Flügels abzustimmen auf die Kraft der Ventilfeder. Ist diese bspw. zu hart ausgelegt, bricht die Standstabilität der Manschette zusammen. Es kommt zu Ausgabestörungen. Ist dagegen die Standstabilität der Manschette höher gewählt, kommt es nicht mehr zu einem Überlaufen der nachzuziehenden Masse. Die Funktion hängt zu stark vom Grad der Viskosität der Masse ab. In baulicher Hinsicht ist ausserdem die Querlage des Ausstosskanales zum Vorratsraum nachteilig insofern, als dort spritztechnische Probleme auftreten. Endlich ist auch die Teilezahl zu hoch. Durch die EP-A-13691 ist es bekannt, die dosierte Ausgabe über eine axial orientierte Pumpeinrichtung des Spenders zu bewirken. Der dazu entgegen Federwirkung verl'agerbare Kolben setzt sich in eine Betätigungstaste fort, welche gemäss der einen Variante neben dem Mundstück liegt oder gemäss der anderen Variante der Kolbendecke in mitbeweglicher Art gleich angeformt ist. Bodenseitig des Pumpenraumes liegt eine Ventilklappe oder ein -teller, im Mundstück-Auslasskanal die andere. Letztere ist schräggestellt und wirkt mit der Kanalwandung als Ventil'sitzfläche zusammen.

Aufgabe der Erfindung ist es, einen gattungsgemässen Spender in herstellungstechnisch einfacherer, gebrauchsvorteifhafterer Weise so auszubilden, dass einerseits auf ein besonderes mündungsseitiges Ventil verzichtet werden kann, trotzdem aber die Füllstandssäule bis zur Ausgabe der letzten Portion unterbrechungsfrei erhalten bleibt, dies alles bei erheblich verringerter Teilezahl eines solchen Spenders.

Gelöst ist diese Aufgabe durch die im Anspruch 1 gekennzeichnete Erfindung.

Die Unteransprüche sind vorteilhafte Weiterbildungen des erfindungsgemässen Spenders.

Zufolge solcher Ausgestaltung ist ein herstel- l'ungstechnisch einfacher Spender hoher Funktionssicherheit realisiert: Es bedarf nicht mehr der erläuterten präzisen Abstimmung. Ausserdem kommt ein besonderes mündungsseitiges Ventil in Fortfall, da der elastizitätsbewegliche Flügel selbst zusätzlich Ventilfunktion ausübt. Es liegt praktisch eine Art Schöpfkelle mit klappbarer Austragsfläche vor. Die allenfalls dabei im Mundstück auftretende Einzugsbewegung bringt einen nützlichen Absaugeffekt, so dass mündungsseitig kein Überstand verbleibt In einfacher Weise bildet der in Flach-form ausgebildete Flügel den einen Schenkel des V-förmig gestalteten, mit der V-Spitze dem Kolben zugekehrten und in die Masse tauchenden Schiebers. Die V- Form begünstigt das Eintauchen in die Masse, zumal! sich die spitzwinklige V-Form beim Abwärtsschieben noch verringert. Der lediglich linear bewegte V-Schenkel des Schiebers tritt dichtend durch einen Spalt in der Decke des Vorratsgehäuses. An ihm wirken ortsfeste Führungsabdichtungsfippen oder am Schieber selbst sitzende, die somit in Ausgaberichtung vor dem Flügel liegen. Bei am Schieber sitzenden Führungsabdichtungslippen ist die Ausgestaltung so, dass die eine sich an der Wand der Einziehung führt, während die andere, auf der anderen Seite des Schieber-V-Schenkels liegende sich an einer entsprechend parallel verlaufenden, tiefergezogenen, ausstosskanalseitigen Wand führt. Diese entsprechend parallel verlaufenden Wände bilden so einen Führungsschacht für den in die Masse eintauchenden Schieber. Die Ausgabemechanik kann daher direkt an den Vorratsraum anschliessen. Es bedarf keiner besonderen Querkammer mehr. Zur Betätigung des Schiebers geht dieser im Bereich oberhalb der Decke in eine doppelarmige Betätigungstaste über. Eine baulich vorteilhafte Ausgestaltung bezüglich des Schiebers besteht darin, dass dieser und die Betätigungstaste materialeinheitlich zueinander geformt, also einstückig gestaltet sind. Die Betätigungsfläche der Taste erstreckt sich im wesentlichen quer zum Ausgabeweg des Füllguts. Dadurch, dass weiter das lichte Innenmass des Ausstosskanales querschnittsgrösser ist als das des Mundstücks, unterstützt die im Mundstück stehende Masse praktisch selbst noch die Ventilfunktion, da aufgrund der Konsistenz und Reibung eine zu grosse Trägheit vorliegt, um den Eintritt von Falschluft zuzulassen. In vorteilhafter Weise liegt der Ausstosskanal koaxial zum Mundstück. Weiter ist baulich noch so vorgegangen, dass von Wand zu Wand reichende QuerStege der Einziehung eine Auflagefläche für die gebogene Rückholfeder der Betätigungstaste bilden. Die Rückholfeder stützt sich auf den Stirnflächen dieser Stege ab. Sie ist demzufolge gleitgünstig abgestützt. Soll auf eine diesbezügliche Gleitbewegung verzichtet werden, so bietet sich eine günstige Lösung dahingehend an, dass die in Richtung des Ausstosskanales vorgewölbte Rückholfeder vom äusseren Ende der doppelarmigen Betätigungstaste unterhalb ausgeht und sich mit ihrem freien Ende in der ausstosskanalseitigen, unteren Innenecke der Einziehung abstützt. Unter Berücksichtigung der Kippbewegung wölbt sich so die Feder in beanspruchungsgünstiger Weise in Richtung der Knickstelle zwischen Schieber und Betätigungstaste aus.

Der Gegenstand der Erfindung ist nachstehend anhand zweier zeichnerisch veranschaulichter Ausführungsbeispiele näher erläutert. Es zeigt:
Fig. den erfindungsgemässen Spender im Vertikalschnitt, bei in Grundstellung befindlicher Ausgabemechanik, gemäss dem ersten Ausführungsbeispiel,
Fig. 2 einen der Fig. 1 entsprechenden Schnitt, jedoch in Ausgabebetätigung,
Fig. 3 die Draufsicht auf den Spender bei entferntem Schieber,
Fig.4 die Draufsicht auf den im Entformungszustand befindlichen Schieber mit Betätigungstaste in Einzeldarstellung,
Fig. 5 den Schnitt gemäss Linie V-V in Fig. 4,
Fig. 6 den Spender gemäss dem zweiten Ausführungsbeispiel, und zwar von der betätigungstastenseite her gesehen, teilweise aufgebrochen,
Fig. 7 den Schnitt gemäss Linie VII-VII in Fig. 6, bei in Grundstellung befindlicher Ausgabemechanik,
Fig. 8 einen der Fig. 7 entsprechenden Schnitt, jedoch in Ausgabebetätigung,
Fig. 9 die Draufsicht auf Fig. 7 (ohne Betätigungstaste), und
Fig. 10 eine Herausvergrösserung des Führungsabdichtungslippen aufweisenden Schiebers.

Der Spender beider Ausführungsbeispiele besitzt ein zylindrisches Vorratsgehäuse 1. Sein Vorratsraum 2 ist bodenseitig durch einen Kolben 3 verschlossen, der sich den Betätigungsschritten entsprechend in Richtung der Decke 4 des Vorratsgehäuses 1 verschiebt. Zur Zuordnung des Kolbens 3 ist das Vorratsgehäuse 1 unten offen. Eine trichterförmige Ausstellung des unteren Gehäuserandes 1' erleichtert die Zuordnung des Kolbens nach dem Verfüllen.

Der Kolben ist topfförmig gestaltet. Topfrand und Bodenzone bilden je eine ringförmige Dichtlippe 5 aus. Die deckenseitige dient als Abstreif-und die gehäuserandseitige als Stützlippe und weist dazu eine grössere Spannkraft auf.

Die Decke 4 trägt ein Mundstück 6. Dieses liegt aussermittig. Es geht als im Querschnitt rechteckiges Röhrchen von einem die Decke 4 ebenfalls überragenden, im Querschnitt gesehen segmentförmigen Kammerabschnitt 7 aus. Letzterer weist etwa den vierfachen Durchtrittsquerschnitt des Mundstücks 6 auf.

An den Kammerabschnitt 7 schliesst, in Richtung des Vorratsraumes 2 gesehen, ein Ausstosskanal 8 an. Dieser liegt koaxial zum Mundstück. Das lichte Innenmass des Ausstosskanals 8 ist querschnittsgrösser als das des Mundstücks 6 und geringfügig grösser als das des Kammerabschnitts 7.

Der Ausstosskanal 8 nimmt einen vertikal verlagerbaren Schieber Sch auf. Letzterer ist V-förmig gestaltet. Sein kürzerer V-Schenkel a ist als Flügel 9 ausgebildet. Dieser liegt bei Betätigungshub im Sinne der portionierten Ausgabe des Füllinhaltes, hier einer pastösen Masse 10, an der Wand 11 dichtend an. Beim Rückhub hingegen hebt er von der Wand 11 ab. Die entsprechende Klappbarkeit wird durch ein sogenanntes Filmscharnier 12 erreicht, über welches der in Flachform gestaltete Flügel 9 mit dem linear bewegten, längeren V-Schenkel b verbunden ist. Dieser stützt sich an der Aussenfläche einer den Austosskanal 8 mitbildenden, parallel zur vertikalen Wand 11 liegenden Wand 13 einer von der Decke 4 ausgehenden Einziehung 14 ab. Letztere setzt sich ausstosskanalseitig in den Schacht auch seitlich begrenzenden, vertikalen, ebenfalls parallelen Schmalwänden 15 fort, die in der Wandung des Vorratsgehäuses 1 wurzeln.

Die Länge x des Flügels 9 ist-in der Klappebene gesehen - grösser gewählt als das in dieser Richtung liegende Breitenmass y des Ausstosskanales 8. Die massliche Abstimmung ist dabei so, dass etwa ein spitzer Winkel alpha von 45° zwischen den V-Schenkeln a und b vorliegt. Die V-Spitze liegt im Bereich der Wand 13. Die Schmalkante 16 (Stirnfläche) des Flügels 9 istso abgeschrägt, dass eine grössere Kontaktfläche zur Wand 11 besteht, als die Dicke des Flügels beträgt. Entsprechend dem zylindrischen Verlauf der Wandung des Vorratsgehäuses 1 und der einen entsprechenden Teilverlauf nehmenden Wandung des integrierten Ausstosskanales 8 gerundet.

In der aus Fig. 1 ersichtlichen Grundstellung überragt die V-Spitze des Schiebers Sch etwas den unteren Rand des Ausstosskanales 8.

Der Schieberdichtschluss nach aussen wird beim Ausführungsbeispiel gemäss den Fig. 1-5 durch ortsfest angeordnete Führungsabdichtungslippen L erzielt. Beim Ausführungsbeispiel gemäss den Fig. 6-10 hingegen sitzen diese Abdichtungslippen L am Schieber Sch, d.h. an dessen V-Schenkel b.

Beim ersten Ausführungsbeispiel befindet sich die eine Abdichtungslippe L an der Wand 13 der Einziehung 14. Sie ist dort über die ganze Kanalbreite als quer zur Verschieberichtung liegende, im Querschnitt dreieckförmige Leiste realisiert, wobei eine Seite des Dreiecks als Basis auf der Wand 13 sitzt. An der ausstosskanalseitigen Fläche des V-Schenkels b liegt, ebenfalls auf ganzer Breite des Ausstosskanales 8 verlaufend, die andere Führungsdichtungslippe L für den Schieber Sch an. Sie sitzt an einem frei federnd ausgebildeten, die Decke 4 nach unten hin überragenden Lappen 17. Letzterer schliesst an eine innenseitige Wand 18 des Kammerabschnitts 7 an. Die Lippe L läuft klingenartig zugespitzt aus und erstreckt sich ebenfalls spitzwinklig verlaufend, und zwar im wesentlichen parallel zum Flügel 9, jedoch in einem den erforderlichen Betätigungshub ermöglichenden Abstand dazu in Mundstückrichtung. Räumlich gesehen verläuft diese ortsfest angeordnete Führungsdichtungslippe L, ausgehend vom vertikalen Lappen 17, von links oben nach rechts unten. Der Flügel 9 erstreckt sich von rechts unten nach links oben.

Beim zweiten Ausführungsbeispiel sitzen die ebenfalls als im Querschnitt dreieckige Leisten ausgebildeten Führungsabdichtungslippen L auch mit ihrer einen Breitseite als Basis auf, so dass die Dreieckspitzen quer zur Schieberbewegungsebene weisen. Die Führungsabdichtungslippen L liegen so, dass die eine sich an der Wand 13 der Einziehung 14 führt, während die andere, auf der anderen Seite desV-Schenkels b liegende Führungsabdichtungslippe L sich am tiefergezogenen Abschnitt der ausstosskanalseitigen Wand 18 führt-Beide Wände verlaufen parallel zueinander und bilden so einen Führungsschacht.

Der lediglich linear bewegte V-Schenkel b des Schiebers tritt dichtend durch einen nach oben hin etwas aufgeweiteten Spalt 19 der Decke 4 hindurch. Das Spaltmass und das des nach unten hin anschliessenden Führungsschachtes ist so gewählt, dass zwischen der einziehungsseitigen Wand 13 und der ausstosskanalseitigen Wand 18 eine solche Breite verbleibt, dass der Schieber mit beigeklapptem Flügel 9 dort eingeführt werden kann, welch letzterer nach Verlassen der tieferliegenden Führungsabdichtungslippe L aufgrund seiner Rückstellkraft sich elastizitätsbeweglich in die aus den Figuren ersichtliche Lage abstemmt.

Oberhalb der Decke 4 geht der V-Schenkel b des Schiebers Sch gemäss beiden Ausführungsbeispielen in eine Betätigungstaste 20 über. Diese ist als doppelarmiger Hebel ausgebildet. Es handelt sich um eine durch eine schalenartige Randwand 21 versteifte Partie des Schiebers Sch. Von dessen Randwand 21 gehen diametral einander gegenüberliegende Achsstummei 22 aus, die in Lager 23 einer die Decke überragenden Ringwand 24 des Vorratsgehäuses 1 eingeklipst sind.

Die mit dem Schieber einstückig ausgebildete Betätigungstaste 20 nimmt in Entformungsstellung die aus den Fig. 4 und 5 ersichtliche Lage ein. In dem Spender zugeordneter Stellung dagegen erstreckt sich der V-Schenkel b vertikal und die die Betätigungstaste 20 bildende Partie im wesentlichen quer abgewinkelt dazu, und zwar in an der Übergangsstelle zwischen Kammerabschnitt 7 und Mundstück 6 ansteigender Ausrichtung. Um zu einer biegungsfreudigeren Knickzone zu gelangen, befindet sich in der Übergangszone zwischen der Betätigungsfläche der wippenartigen Betätigungstaste 20 und dem V-Schenkel eine fensterartige Durchbrechung 25. Diese liegt im Mittelbereich, so dass rechts und links Lappen 25' stehenbleiben. Die durchbrechungsbildende Zone ist so als Zunge freigeschnitten, dass sie von der Betätigungsfläche etwa senkrecht absteht. Sie verläuft daher etwa parallel zur Randwand 21 der Betätigungstaste 20. Sie fungiert insofern als den unteren Bereich der Betätigungstaste 20 abdeckender Schurz.

Jenseits der von den Achsstummeln 22 gebildeten Kippachse der Betätigungstaste geht unterseitig derselben eine gebogene Rückholfeder 26 aus. Diese ist gleich mitangeformt und wirkt so, dass der Schieber die aus Fig. 1 ersichtliche Ausgabebereitschaftsstellung einnimmt. Die Rückholfeder stützt sich auf den Stirnkanten 27' einziehungsseitiger Stege 27 ab. Letztere liegen in der Kippebene der Betätigungstaste. Sie sind parallelverlaufend ausgerichtet und reichen von der die Abstützung des Schiebers bildenden Wand 13 der Einziehung bis zur gegenüberliegenden Wand 13' derselben. Wie Fig.1 entnehmbar, verlaufen die oberen Stirnkanten 27' der Stege 27 schräg abfallend in Richtung des Ausstosskanales 8.

Die Hubbegrenzung wird über einen betätigungstastenseitigen Anschlag erreicht, indem die deckenseitige Stirnkante 21' des längsten Abschnitts der Randwand 21 auf die Oberseite 4' der Decke 4 jenseits der Rückholfeder liegend aufschlägt- Die entsprechende Stellung ergibt sich aus Fig. 2. Wie ersichtlich, ist der Flügel dabei noch nicht gegen die auf einer Querschnittsreduzierung zwischen Ausstosskanal 8 und Kammerabschnitt 7 gebildete Stufe getreten. in der Ausgabebetätigungssteltung gemäss Fig. 2 ist die Rückholfeder 26 deutlich aus der im wesentlichen parallelen Lage zum längsten Abschnitt 21' der Randwand 21 in eine deutliche Abspreizlage getreten. Die Rückstellkraft bewirkt die Rückführung der Betätigungstaste und somit des Schiebers in die aus Fig. 1 ersichtliche Stellung. Der längste Abschnitt 21' befindet sich in diametraler Gegenüberlage zur Schmalkante 16.

Beim zweiten Ausführungsbeispiel ist die Rückholfeder 26 nicht in gleitender Zuordnung zur Einziehung angeordnet; vielmehr geht die in Richtung des Ausstosskanales 8 leicht vorgewölbte Rückholfeder 26 vom äusseren Ende der doppelarmigen Betätigungstaste 20 so aus, dass sie sich mit ihrem freien Ende 26' an der ausstosskanalseitigen, unteren Innenecke 14'der Einziehung 14 abstützt. Sie durchsetzt so im wesentlichen diagonal die Einziehung. In Grundstellung (Fig. 7) hält die Rückholfeder 26 die Betätigungstaste 20 in begrenzender Anlage auf der oberen Stirnfläche 13" der Wand 13. Wie ersichtlich, stützt sich dort das in Nähe des Filmscharniers 12 liegende Ende der doppelarmigen Betätigungstaste 20 ab. Derschieberseitig an das Filmscharnier 12 anschliessende unmittelbare Bereich verformt sich unter Drucktastenbetätigung leicht. Aufgrund des verwendeten elastizitätsbeweglichen Kunststoffmateriales kann eine Verformung dieses Bereichs hingenommen werden.

Die Funktionsweise beider Ausführungsbeispiele ist kurz zusammengefasst wie folgt: Das bis zum Mundstück 6 hin angefüllte Vorratsgehäuse 1 ist nach Entnahme eines die Mechanik überfangenden Schutzdeckels 28 bereit zur portionierten Ausgabe der pastösen Masse 10. Hierzu wird ein Druck in Richtung des Pfeils P auf die Betätigungstaste 20 ausgeübt. Das führt zu einer Verlagerung des Schiebers Sch in Richtung der Decke 4. Die sich vor dem Flügel 9 befindende pastöse Masse wird dabei aus dem Mundstück 6 ausgeschoben. Die in Ausgaberichtung vor dem Flügel 9 liegenden Führungsabdichtungslippen L streifen das dortige pastöse Gut so ab, dass es nicht durch den Spalt 19 austreten kann. Die auszugebende Masse lastet im übrigen so auf der ausgabeseitigen Fläche des Flügels 9, dass die dichtende Anlage zur Wand 11 nicht aufgehoben wird. Durch diesen allseitigen Dichtschluss erfolgt das Nachziehen des Kolbens 3 über die Füllstandssäule der pastösen Masse 10, an der er praktisch «klebt».

Das Wiedereintauchen des Schiebers geschieht ohne grössere Belastung der pastösen Masse zufolge des spitzwinkligen Eintauchens desselben, wobei der Flügel 9, um die Filmscharnierstelle 12 kippend, in Richtung desV-Schenkeis b beiklappt. Der Schieber taucht so in die Masse ein und schöpft die nächste Portion. Die Rückstellkraft des Materiales bewirkt die erneute sperrventilartige Anlage des Flügels 9 an der Wand 11. Die nächste Portion kann entnommen werden usw.

Die im tüllenartigen Mundstückröhrchen vorhandene pastöse Masse wirkt als gegenüber der Aussenluft sicher abschliessender Stopfen, der sich sogar unter Vermeidung eines möglicherweise bald trocknenden Überstandes leicht in das Mundstück 6 einzieht.

Der geringfügige Überstand des Schiebers bzw. seiner seitlichen Öffnung in den unmittelbar anschliessenden Vorratsraum 2 begünstigt die Feuchthaltung der in der Ausstosskammer 8 befindlichen Abteilmenge.

## Patentansprüche

1. Spender zur portionierten Ausgabe insbesondere pastöser Massen (10), mit im Spender-Vorratsraum (2) in Richtung des Mundstückes (6) wanderndem Kolben (3) und einem von einer Betätigungshandhabe in Richtung des Mundstückes verlagerbaren Schieber (Sch), der zum Spendergehäuse hin durch eine Lippe (L) abgedichtet geführt ist und einen Flügel (9) besitzt, der beim Betätigungshub an der Wand (11) eines Ausstosskanales (8) dichtend anliegt und sich beim Rückhub von der Wand des Ausstosskanales abhebt, dadurch gekennzeichnet, dass der in Flachform gestaltete Flügel (9) den einen elastizitätsbeweglichen Schenkel (a) des V-förmig gestalteten, mit der V-Spitze dem Kolben (3) zugekehrten und in die Masse (10) eintauchenden Schiebers (Sch) bildet.

2. Spender nach Anspruch 1, dadurch gekennzeichnet, dass der linear bewegte V-Schenkel (b) des Schiebers (Sch) dichtend durch einen Spalt (19) in der Decke (4) des Vorratsgehäuses (1) tritt und dort gelenkig mit dem Ende einer doppelarmigen Betätigungstaste (20) gekuppelt ist.

3. Spender nach Anspruch 2, dadurch gekennzeichnet, dass Schieber (Sch) und Betätigungstaste (20) materialeinheitlich zueinander geformt sind.

4. Spender nach Anspruch 1, dadurch gekennzeichnet, dass das lichte Innenmass des Ausstosskanales (8) querschnittsgrösser ist als das des Mundstücks (6).

5. Spender nach Anspruch 4, dadurch gekennzeichnet, dass der Ausstosskanal (8) koaxial zum Mundstück (6) liegt.

6. Spender nach Anspruch 1, gekennzeichnet durch ortsfest angeordnete Führungsdichtungslippen (L) für den V-Schenkel (b).

7. Spender nach den Ansprüchen 3 und 6, dadurch gekennzeichnet, dass sich die eine Führungsabdichtungslippe (L) für den V-Schenkel (b) an der Wand (13) einer Einziehung (14) in der Decke (4) des Vorratsgehäuses (1) befindet, während die auf der anderen Seite des V-Schenkels (b) liegende Führungsabdichtungslippe (L) spitzwinklig auf die Wand (13) zugerichtet verläuft.

8. Spender nach Anspruch 7, dadurch gekennzeichnet, dass die von Wand (13) zu Wand (13') reichenden Stege (27) eine Auflagefläche (Stirnkanten 27') für eine gebogene Rückholfeder (26) der Betätigungstaste bilden.

9. Spender nach Anspruch 7, dadurch gekennzeichnet, dass die Führungsabdichtungslippen (L) am Schieber (Sch) sitzen derart, dass die eine sich an der Wand (13) der Einziehung (14) führt, während die andere, auf der anderen Seite des V-Schenkels (b) liegende sich an einer entsprechend parallel verlaufenden, tiefergezogenen, ausstosskanalseitigen Wand (18) führt.

10. Spender nach Anspruch 1, dadurch gekennzeichnet, dass die in Richtung des Ausstosskanals (8) vorgewölbte Rückholfeder (26) vom äusseren Ende der doppelarmigen Betätigungstaste (20) unterhalb ausgeht und sich mit ihrem freien Ende (26') in der ausstosskanalseitigen, unteren Innenecke der Einziehung (14) abstützt.

## Claims

1. A dispenser for delivery in portions, especially of pasty compositions (10), having in the storage chamber (2) of the dispenser a piston (3) which travels in the direction of the mouthpiece (6) and a slider (Sch) which can be displaced by an actuator handle in the direction of the mouthpiece and which is guided so as to form through a lip (L) a seal with respect to the casing of the dispenser and has a lobe (9) which during the actuating stroke rests to make a seal against the wall (11 ) of an ejector channel (8) and is raised from the wall of the ejector channel during the return stroke, characterized in that the lobe (9) which is designed with a flat shape, forms the one elastically movable arm (a) of the V-shaped slider (Sch) which has the apex of the V turned towards the piston (3) and dips into the composition (10).

2. A dispenser as in Claim 1, characterized in that the arm (b) of the V of the slider (Sch), which is moved linearly, passes so as to make a seal through a gap (19) in the lid (4) of the storage casing (1) and is coupled there in a hinge onto the end of a two-armed actuator button (20).

3. A dispenser as in Claim 2, characterized in that the slider (Sch) and the actuator button (20) are moulded together in one piece of material.

4. A dispenser as in Claim 1, characterized in that the inside measurement of the ejector channel (8) is of greater cross-section than that of the mouthpiece (6).

5. A dispenser as in Claim 4, characterized in that the ejector channel (8) lies coaxially with the mouthpiece (6).

6. A dispenser as in Claim 1, characterized by guiding lip seals (L) for the arm (b) of the V, arranged stationary.

7. A dispenser as in Claims 3 and 6, characterized in that the one guiding lip seal (L) for the arm (b) of the V ties against the wall (13) of an indentation (14) in the lid (4) of the storage casing (1), whilst the guiding lip seal (L) lying on the other side of the arm (b) of the V runs directed at an acute angle towards the wall (13).

8. A dispenser as in Claim 7, characterized in that the crosspieces (27) reaching from wall (13) to wall (13') form a bearing area (leading edges 27') for a curved return spring (26) for the actuator button.

9. A dispenser as in Claim 7, characterized in that the guiding lip seals (L) seat against the slider (Sch) in such a way that the one is guided against the wall (13) of the indentation (14) whilst the other, lying on the other side of the arm (b) of the V, is guided against one deeper-drawn wall (18) at theside of the ejectorchannel, running correspondingly in parallel.

10. A dispenser as in Claim 1, characterized in that the return spring (26) curved forwards in the direction of the ejector channel (8) extends underneath from the outer end of the two-armed actuator button (20) and bears by its free end (26') in the bottom inner corner of the indentation (14) next the ejector channel.

## Revendications

1. Distributeur pour la distribution par doses notamment de masses pâteuses (10), comportant un piston (3) se déplaçant en direction de l'embouchure (6) dans le volume de stockage (2) du distributeur et un poussoir (Sch) mobile au moyen d'une poignée d'actionnement en direction de l'embouchure, qui est guidé par rapport au carter du distributeur en étant étanché au moyen d'une lèvre (L) et qui comporte un volet (9) qui, lors de la course d'actionnement, vient s'appliquer de façon étanche contre la paroi (11 ) d'un canal d'éjection (8) et qui, lors de la course de retour, s'écarte de la paroi du canal d'éjection, caractérisé en ce que le volet (9) de profil plat constitue une des branches (a), mobile par élasticité, du poussoir (Sch) en forme de V, tourné par la pointe du V vers le piston (3) et plongeant dans la masse (10).

2. Distributeur selon la revendication 1, caractérisé en ce que la branche (b) du V, déplacée li- néairement, du poussoir (Sch) pénètre de façon étanche au travers d'une fente (19) ménagée dans le couvercle (4) du carter de stockage (1 ) et est accouplée dans cette zone de façon articulée avec l'extrémité d'une touche d'actionnement (20) à double bras.

3. Distributeur selon la revendication 2, caractérisé en ce que le poussoir (Sch) et la touche d'actionnement (20) forment un ensemble monobloc.

4. Distributeur selon la revendication 1, caractérisé en ce que la dimension interne de passage du canal d'éjection (8) est plus grande en sectionque celle de l'embouchure (6).

5. Distributeur selon la revendication 4, caractérisé en ce que le canal d'éjection (8) est disposé coaxialement à l'embouchure (6).

6. Distributeur selon la revendication 1, caractérisé par des lèvres d'étanchéité et de guidage (L) placées dans des positions fixes pour la branche (b) du V.

7. Distributeur selon les revendications 3 et 6, caractérisé en ce qu'une lèvre d'étanchéité et de guidage (L) pour la branche (b) du V est située sur la paroi (13) d'une partie d'admission (14) prévue dans le couvercle (4) du carter de stockage (1) tandis que la lèvre d'étanchéité et de guidage (L) placée de l'autre côté de la branche (b) du V s'applique sur fa paroi (13) en étant orientée selon un angle aigu.

8. Distributeur selon la revendication 7, caractérisé en ce que les nervures (27) s'étendant de la paroi (13) jusqu'à la paroi (13') forment une surface d'appui (bords frontaux 27') pour un ressort de rappel incurvé (26) de la touche d'actionnement.

9. Distributeur selon la revendication 7, caractérisé en ce que les lèvres d'étanchéité et de guidage (L) sont disposées sur le poussoir (Sch) de telle sorte que l'une d'elles s'applique contre la paroi (13) de la partie d'admission (14) tandis que l'autre, située de l'autre côté de la branche (b) du V, s'applique contre une paroi (18) orientée parallèlement en correspondance, disposée en creux et placée du côté du canal d'éjection.

10. Distributeur selon la revendication 1, caractérisé en ce que le ressort de rappel (26) pré- incurvé en direction du canal d'éjection (8) dépasse inférieurement de l'extrémité extérieure de la touche d'actionnement (20) à double bras et s'appuie par son extrémité libre (26') contre le coin inférieur intérieur, situé du côté du canal d'éjection, de la partie d'admission (14).
